# EUROPÄISCHE PATENTSCHRIFT

(11) **EP 0 799 935 B1**
(45) Veröffentlichungstag und Bekanntmachung des Hinweises auf die Patenterteilung: **03.07.2002**
(21) Anmeldenummer: 96116549.5
(22) Anmeldetag: 16.10.1996
(51) Int. Cl.: E01C 19/50, E04G 13/00, E01D 19/10

(54) **Kantenschalung**
Edge-shuttering
Coffrage de bord

(30) Priorität: 02.04.1996 DE 29606112 U
(43) Veröffentlichungstag der Anmeldung: 08.10.1997
(73) Patentinhaber: GfB Gesellschaft für Bauwerksabdichtungen mbH, 56332 Wolken (DE); Brühl, Markus, Dipl.-Ing., 56076 Koblenz (DE)
(72) Erfinder: Berens, Wolfgang, 56761 Masburg (DE); Brühl, Markus, 56076 Koblenz (DE)
(74) Vertreter: Selting, Günther, Dipl.-Ing.

(56) Entgegenhaltungen:
- DE-A- 2 362 101
- GB-A- 2 028 904
- US-A- 2 741 821
- US-A- 3 030 061

## Beschreibung

Die Erfindung betrifft eine Kantenschalung zur Betonierung ansteigender Kanten von Außenkappen, Bürgersteigen o.dgl.. Solche Kantenschalungen werden auch als Schrammbordschalung bezeichnet.

Kantenschalungen werden nach dem Stand der Technik individuell hergestellt, wobei die Schalungsbretter entsprechend dem geforderten Kantenwinkel in eine Holzstruktur eingebaut werden. Dies ist sehr arbeitsaufwendig und erfordert ein hohes Maß an Sorgfalt und Geschick. Im Straßen- und Brückenbereich sind Kanten von mehreren hundert Metern Länge zu verschalen. Die Herstellung der hierfür benötigten Kantenschalungen ist sehr aufwendig. Insbesondere ist zu berücksichtigen, daß spezielle Kantenneigungen erforderlich sein können, die von 90° abweichen. Hierbei ist ein häufiges Messen, Justieren und Verbauen erforderlich.

Aus US-A-2 741 821 ist eine Kantenschalung bekannt, die aus nicht miteinander verbundenen Haltevorrichtungen besteht. Jede Haltevorrichtung weist einen in den Boden einführbaren Ständer auf, an dem ein Schalungsbretthalter befestigt ist. Die Haltevorrichtungen müssen einzeln am Boden befestigt werden und dann wird in die Schalungsbretthalter ein Schalungsbrett eingelegt. Die Neigung der Schalungsbretthalter kann jeweils einzeln mit einer Einstellvorrichtung in Form einer Doppelspindel verändert werden. Diese Einstellvorrichtung greift an einem Basisteil an, das flachliegend auf dem Boden befestigt wird. Dieses Basisteil ist über ein Gelenk mit einem Rohr verbunden, welches an dem Pfosten geführt ist. Die Haltevorrichtungen ermöglichen zwar unterschiedliche Neigungswinkel der Schalungsbretter, jedoch muß die Kantenschalung aus mehreren Haltevorrichtungen individuell zusammengebaut werden, was einen großen Zeitaufwand an der Baustelle erfordert. Hinzukommt, daß die Schalungsbretter die Druckkraft des Betons aushalten müssen und zur Durchbiegung neigen. Daher müssen die Haltevorrichtungen in relativ engen Abständen angeordnet werden. Es sind also für eine Kantenschalung viele Haltevorrichtungen erforderlich, die einzeln montiert und eingestellt werden müssen.

Der Erfindung liegt die Aufgabe zugrunde, eine Kantenschalung zu schaffen, die universell für unterschiedliche Kantenneigungen einsetzbar ist und die mit geringem Aufwand errichtet und eingestellt werden kann.

Die Lösung dieser Aufgabe erfolgt erfindungsgemäß mit den Merkmalen des Anspruchs 1.

Bei der erfindungsgemäßen Kantenschalung ist ein langgestreckter Balkenträger vorgesehen, an dem Holzbalken befestigt werden können, die ihrerseits die Schalungsbretter tragen. Dieser Balkenträger ist um eine horizontale Gelenkachse schwenkbar an einem Basisteil angebracht, das auf den Boden aufgelegt werden kann. Durch eine Einstellvorrichtung kann der Winkel des Balkenträgers in Bezug auf die Horizontale verändert werden, so daß die Schalungsbretter auf unterschiedliche Schalungswinkel eingestellt werden können. Damit ist es möglich, Kantenschalungen mit vorgegebenem Neigungswinkel auf sehr einfache Weise einzurichten, indem der Balkenträger mit Hilfe der Einstellvorrichtung auf die vorgesehene Neigung gebracht wird.

Ein besonderer Vorteil besteht darin, daß ein langgestreckter Balkenträger zur Aufnahme eines Holzbalkens vorgesehen ist. An dem Holzbalken können die Schalungsbretter befestigt werden. Der gegen die Schalungsbretter vom Beton ausgeübte Druck wird auf den starren Balkenträger übertragen, der die Schalungsbretter über deren gesamte Länge abstützt, so daß die Schalungsbretter nicht durchgebogen werden. Die Kantenschalung besteht aus einer Einheit aus mindestens zwei Schalungshaltern, die durch den Balkenträger miteinander verbunden sind. Diese vormontierte Einheit wird an der Baustelle lediglich installiert. Somit ist ein maßgeschneidertes Zusammensetzen der Kantenschalung an der Baustelle nicht erforderlich.

Gemäß einer bevorzugten Ausführungsform der Erfindung ist vorgesehen, daß das Basisteil eine Führungsvorrichtung aufweist, die eine Führung des Basisteil relativ zu dem Boden in Querrichtung zu dem Balkenträger bewirkt und zur Fixierung des Basisteils am Boden feststellbar ist. Die Führungsvorrichtung ermöglicht eine genaue Einstellung des jeweiligen Schalungshalters, und zwar nicht nur eine Verschiebung des Schalungshalters quer zum Balkenträger, sondern auch eine Veränderung des Neigungswinkels des Balkenträgers unter Verschiebung des Basisteils auf dem Boden. Dadurch können bei einer Kantenschalung, die mehrere Schaltungshalter aufweist, die Schalungshalter separat im Winkel verstellt werden, wobei sich ihr Basisteil auf dem Boden verschiebt. Es ist also nicht erforderlich, den Winkel an allen Schalungshaltern gleichzeitig einzustellen. Erst wenn die Winkeleinstellung bei allen Schaltungshaltern der Kantenschalung erfolgt ist, erfolgt die Fixierung der Basisteile am Boden.

Die Einstellvorrichtung besteht vorzugsweise aus einer Doppelspindel, mit der eine Längenverstellung möglich ist. Als Einstellvorrichtung kann aber auch eine Dreh-Einstellvorrichtung benutzt werden. Eine Doppelspindel hat den Vorteil einer einfachen und robusten Ausführung, die insbesondere für den Baustellenbetrieb geeignet ist.

Wenn sich das Gelenk an der Rückseite des Balkenträgers befindet, sollte seine Achse so hoch angeordnet sein, daß die Vorderseite des Balkenträgers in Bezug auf die Gelenkachse abgesenkt werden kann.

Im folgenden werden unter Bezugnahme auf die Zeichnungen Ausführungsbeispiele der Erfindung näher erläutert.

Es zeigen:
- Fig. 1: ein erstes Ausführungsbeispiel der Erfindung in Seitenansicht der Kantenschalung,
- Fig. 2: eine Draufsicht der Kantenschalung, und
- Fig. 3: ein zweites Ausführungsbeispiel.

Die Kantenschalung nach den Figuren 1 und 2 weist einen horizontalen längslaufenden Balkenträger 10 auf. Dabei handelt es sich um einen Stahlträger mit U-Profil. Der Balkenträger 10 ist mit vertikaler Basis angeordnet, so daß seine beiden Schenkel zur Vorderseite 11 abstehen. In den Balkenträger 10 kann ein Holzbalken 12 eingesetzt werden, der mit Schrauben 13 befestigt wird. Der Holzträger 12 steht über die Vorderseite 11 geringfügig vor. An ihm werden Schalungsplatten 14 durch Nageln o.dgl. befestigt.

An dem Balkenträger 10 greifen mehrere Schalungshalter 15 an, die mit gegenseitigen Abständen angeordnet sind. Jeder Schalungshalter 15 weist ein Basisteil 16 in Form einer auf den Boden auflegbaren Platte auf. In dem Basisteil 16 sind Langlöcher 17 vorgesehen, durch die das Basisteil auf dem Boden, z.B. einer Betonplatte, verdübelt werden kann, so daß es festen Halt hat, jedoch quer zum Balkenträger 10 linear verstellbar ist. Die Langlöcher 17 bilden zusammen mit Bodenschrauben 17a jeweils eine Führungsvorrichtung 17,17a, die gelockert werden kann, um das Basisteil 16 näher zu dem Balkenträger 10 bewegen zu können. Nachdem die korrekte Position des Basisteils 16 eingestellt ist, werden die Bodenschrauben 17a festgezogen und dadurch wird das Basisteil 16 auf dem Boden fixiert.

An dem vorderen Ende des Basisteils 16 befindet sich ein Gelenk 18 mit horizontaler Gelenkachse. An diesem Gelenk ist der Balkenträger 10 derart befestigt, daß er um die Gelenkachse herum geschwenkt werden kann. Die Gelenkachse des Gelenks 18 ist in Bezug auf die Unterseite des Basisteils 16 so hoch angeordnet, daß der von dem Gelenk 18 nach vorne ragende untere Schenkel des Balkenträgers 10 bei horizontaler Ausrichtung mit Abstand über dem Boden angeordnet ist. Es ist daher möglich, den Balkenträger 10 um die Achse des Gelenks 18 herum nach vorne zu kippen.

Die Einstellvorrichtung 20 ist eine Längenverstellvorrichtung, die einerseits an einem Lager 21 am rückwärtigen Ende des Basisteils 16 angreift und andererseits mit einer Halterung 22 verbunden ist, die am oberen Ende der Rückseite des Balkenträgers 10 befestigt ist. Die Einstellvorrichtung 20 besteht aus einer Doppelspindel aus zwei Spindelstäben 23,24 mit zueinander gegenläufigen Außengewinden und einem Mutternteil 25, das eine mit der Gewindespindel 23 zusammengreifende Spindelmutter 25a und eine mit der Gewindespindel 24 zusammengreifende Spindelmutter 25b aufweist, welche durch einen Bügel miteinander verbunden sind. Durch Drehen des Mutternteils 25 wird die Länge der Einstellvorrichtung 20 entweder verkleinert oder vergrößert. Auf diese Weise kann die Schrägstellung des Balkenträgers 10 mit großer Genauigkeit eingestellt werden.

Zu einer Verstellung des Balkenträgers 10 müssen die Einstellvorrichtungen 20 sämtlicher an dem Balkenträger angreifender Schalungshalter 15 verändert werden. In der Zeichnung ist nur der Zustand dargestellt, daß die Schalungsplatten 14 vertikal ausgerichtet sind. Durch Veränderung der Schrägstellung des Balkenträgers 10 können andere Winkel der Schalungsplatten eingestellt werden, wobei die Schalungsplatten 14 dann natürlich höher oder tiefer an den Holzbalken 12 angenagelt werden. Zur Veränderung der Schrägstellung des Balkensträgers 10 werden die Bodenschrauben 17a gelöst und die Schalungshalter 15 können separat durch Verschieben der des Basisteils 16 auf den geänderten Schalungswinkel eingestellt werden. Anschließend werden die Bodenschrauben 17a wieder festgezogen.

Wenn die Kantenschalung eine größere Höhe haben soll, als dem Balkenträger 10 entspricht, kann auf dem Balkenträger 10 ein Hilfsbalkenträger 27 montiert werden, der in Fig. 1 zusätzlich dargestellt ist. Dieser Hilfsbalkenträger 27 weist ebenfalls ein U-Profil oder Winkelprofil auf, das nach vorne offen ist und in dem ein Holzbalken 28 angeordnet werden kann. An den Holzbalken 28 werden Schalungsplatten 29 angenagelt, die die Schalungsplatten 14 nach oben hin verlängern. Zur Befestigung des Hilfsbalkenträgers 27 sind an der Oberseite des Balkenträgers 10 nach hinten vorspringende Befestigungsvorrichtungen 30 in Form horizontaler Laschen vorgesehen. Auf diese Befestigungsvorrichtungen 30 werden Laschen 31, die von dem Hilfsbalkenträger 27 nach hinten abstehen, flanschartig mit Schrauben befestigt. Der Hilfsbalkenträger 27 kann wahlweise verwendet werden.

Die Kantenschalung, die eine Länge von mehreren Metern hat, kann nach dem Abbinden des Betons vom Boden gelöst und weiterbewegt werden, um einen weiteren Abschnitt zu betonieren. Hierbei kann die einmal vorgenommene Einstellung beibehalten werden.

In Figur 3 ist ein Ausführungsbeispiel dargestellt, bei dem ein Balkenträger 10 und ein Hilfsbalkenträger 27 vorgesehen sind. Außerdem ist eine Winkelverstellvorrichtung 33 vorhanden, die eine Verstellung des Winkels des Hilfsbalkenträgers 27 in Bezug auf den Balkenträger 10 ermöglicht. Die Winkelverstellvorrichtung 33 besteht hier aus einem Keil, der zwischen die Befestigungsvorrichtungen 30 und die Laschen 31 eingesetzt ist. Die Winkelverstellvorrichtung 33 ermöglicht die Formung einer Schräge im oberen Bereich des zu betonierenden Schrammbords, so daß das Schrammbord, das eine Straßenfahrbahn begrenzt, eine Anprallschräge erhält.

Ferner ist an der Kantenschalung ein weiterer Balkenträger 34 befestigt, der einen nach oben offenen U-förmigen Kanal zur Aufnahme eines Holzbalkens 35 bildet. An dem Holzbalken 35 kann eine Plane 36 oder Folie befestigt werden, mit der der Frischbeton bedeckt wird, um ihn gegen Witterung zu schützen. Die Befestigung der Plane an dem Balken 35 erfolgt beispielsweise durch Nageln. Der Hilfsbalkenträger 34 ist mit einer Befestigungsvorrichtung 37 an dem Balkenträger 10 und/oder dem Hilfsbalkenträger 27 befestigt. Er erstreckt sich ebenfalls über die gesamte Länge der Kantenschalung.

## Patentansprüche

1. Kantenschalung mit einem langgestreckten Balkenträger (10), der an seiner dem herzustellenden Beton zugewandten Vorderseite (11) eine Aufnahme für einen Holzbalken (12) aufweist und mit mindestens zwei längs des Balkenträgers (10) mit gegenseitigen Abständen angeordneten Schalungshaltern (15), auf denen der Balkenträger abgestützt ist, wobei die Schalungshalter (15) geweils ein auf den Boden auflegbares Basisteil (16), ein an dem Basisteil (16) vorgesehenes Gelenk (18) zum Tragen des Balkenträgers (10) und eine Einstellvorrichtung (20), die zur Verstellung der Winkellage des Balkenträgers (10) einerseits an dem Basisteil (16) und andererseits am Balkenträger (10) angreift, aufweisen.

2. Kantenschalung nach Anspruch 1, **dadurch gekennzeichnet, daß** das Basisteil (16) eine Führungsvorrichtung (17,17a) aufweist, die eine Führung des Basisteils relativ zu dem Boden in Querrichtung zu dem Balkenträger (10) bewirkt und zur Fixierung des Basisteils (16) am Boden feststellbar ist.

3. Kantenschalung nach Anspruch 1 oder 2, **dadurch gekennzeichnet, daß** die Einstellvorrichtung (20) aus einer Doppelspindel besteht.

4. Kantenschalung nach einem der Ansprüche 1 bis 3, **dadurch gekennzeichnet, daß** der Balkenträger (10) eine Befestigungsvorrichtung (30) für einen auf seiner Oberseite zu befestigenden Hilfsbalkenträger (27) aufweist.

5. Kantenschalung nach einem der Ansprüche 1 bis 4, **dadurch gekennzeichnet, daß** das Gelenk (18) an der der Aufnahme abgewandten Rückseite des Balkenträgers (10) angreift.

6. Kantenschalung nach einem der Ansprüche 1 bis 5, **dadurch gekennzeichnet, daß** der Balkenträger (10) mit vertikalem Abstand über der Bodenfläche des Auflageteils (16) an diesem angelenkt ist.

7. Kantenschalung nach Anspruch 4, **dadurch gekennzeichnet, daß** eine Winkelverstellvorrichtung (33) zur Veränderung des Winkels des Hilfsbalkenträgers (27) relativ zu demjenigen des Balkenträgers (10) vorgesehen ist.

8. Kantenschalung nach einem der Ansprüche 1 bis 7, **dadurch gekennzeichnet, daß** an dem Balkenträger (10) ein Hilfsbalkenträger (34) befestigt ist, der einen Balken (35) zur Befestigung einer Plane (36) oder Folie enthält.

## Claims

1. Edge-shuttering comprising an elongated beam support (10) which is provided at its front side (11) facing the concrete to be realized with a receptacle for a wooden beam (12), and comprising at least two mutually spaced shuttering holders (15) along the beam support (10), on which holders the beam support is supported, the shuttering holders (15) each comprising a base member (16) to be placed on the ground, a joint (18) provided at the base member (16) for carrying the beam support (10), and an adjusting device (20) which for adjusting the angular position of the beam support (10), on the one hand, engages the base member (16) and, on the other hand, engages the beam support (10).

2. The edge-shuttering of claim 1, **characterized in that** the base member (16) comprises a guiding device (17, 17a) that provides for a guiding of the base member relative to the ground in the transverse direction and may be fixed on the ground for fixing the base member (16).

3. The edge-shuttering of claim 1 or 2, **characterized in that** the adjusting device (20) is a double spindle.

4. The edge-shuttering of one of claims 1 to 4, **characterized in that** the beam support (10) comprises a fastening device (30) for an auxiliary beam support (27) to be fixed on its top.

5. The edge-shuttering of one of claims 1 to 4, **characterized in that** the joint (18) engages the rear of the beam support (10) averted from the receptacle.

6. The edge-shuttering of one of claims 1 to 5, **characterized in that** the beam support (10) is hinged to the base member (16) at a vertical distance above the bottom surface thereof.

7. The edge-shuttering of claim 4, **characterized in that** an angle adjustment device (33) for varying the angle of the auxiliary beam support (27) relative to that of the beam support (10).

8. The edge-shuttering of one of claims 1 to 7, **characterized in that** an auxiliary beam support (34) is fastened to the beam support (10) and includes a beam (35) for fastening a tarpaulin (36) or a foil.

## Revendications

1. Coffrage de bord comportant un support de poutre (10) s'étendant longitudinalement, ledit support de poutre présentant un logement pour une poutre de bois (12) sur son côté avant (11) tourné vers le bétonnage devant être édifié, et au moins deux dispositifs de retenue (15) du coffrage disposés le long du support de poutre à distance les uns des autres, sur lesquels le support de poutre s'appuie, chacun des dispositifs de retenue (15) du coffrage comportant une partie de base (16) pouvant être couchée sur le sol, une articulation (18) fournie sur la partie de base (16) pour porter le support de poutre (10) et un dispositif de positionnement (20), qui est en prise avec la partie de base (16) d'un côté et avec le support de poutre (10) de l'autre côté pour régler la position angulaire du support de poutre (10).

2. Coffrage de bord selon la revendication 1, **caractérisé par le fait que** la partie de base (16) comporte un dispositif de guidage (17, 17a), qui effectue un guidage de la partie de base par rapport au sol transversalement au support de poutre (10) et qui peut être fixé au sol pour immobiliser la partie de base (16).

3. Coffrage de bord selon la revendication 1 ou 2, **caractérisé par le fait que** le dispositif de positionnement (20) consiste en une double vis.

4. Coffrage de bord selon l'une des revendications 1 à 3, **caractérisé par le fait que** le support de poutre (10) comporte un dispositif d'attache pour attacher un support de poutre auxiliaire (27) sur son sommet.

5. Coffrage de bord selon l'une des revendications 1 à 4, **caractérisé par le fait que** l'articulation (18) est en prise avec le côté arrière du support de poutre (10) tourné à l'opposé du logement.

6. Coffrage de bord selon l'une des revendications 1 à 5, **caractérisé par le fait que** le support de poutre (10) est articulé à la partie de base (16) à une distance verticale au-dessus de la surface de fond de celle-ci.

7. Coffrage de bord selon la revendication 4, **caractérisé par le fait qu'**il est prévu un dispositif de réglage d'angle (33) pour modifier l'angle du support de poutre auxiliaire (27) par rapport à celui du support de poutre (10).

8. Coffrage de bord selon l'une des revendications 1 à 7, **caractérisé par le fait qu'**un support de poutre auxiliaire (34) est attaché sur le support de poutre (10), ledit support de poutre auxiliaire comprenant une poutre (35) pour attacher une bâche (36) ou une feuille de plastique.
